# EUROPÄISCHE PATENTSCHRIFT

(11) **EP 1 499 393 B1**
(45) Veröffentlichungstag und Bekanntmachung des Hinweises auf die Patenterteilung: **22.11.2006**
(21) Anmeldenummer: 03747394.9
(22) Anmeldetag: 30.04.2003
(51) Int. Cl.: A62B 1/14

(54) **AUTOMATISCHES SICHERUNGS- UND ABSEILGERÄT**
AUTOMATIC SAFETY AND RAPPELLING DEVICE
DISPOSITIF DE SECURISATION ET DE DETACHAGE AUTOMATIQUE

(30) Priorität: 30.04.2002 DE 10219492
(43) Veröffentlichungstag der Anmeldung: 26.01.2005
(73) Patentinhaber: Bornack GmbH & Co. KG, 74080 Heilbronn (DE)
(72) Erfinder: LORBEK, Joze, 6310 Izola (SI)
(74) Vertreter: Patentanwalts-Partnerschaft Rotermund + Pfusch + Bernhard
(86) Internationale Anmeldenummer: PCT/DE2003/001389
(87) Internationale Veröffentlichungsnummer: WO 2003/092816

(56) Entgegenhaltungen:
- GB-A- 2 044 414
- GB-B- 2 367 048
- US-A- 5 850 893
- US-A- 5 975 243

## Beschreibung

Die Erfindung betrifft ein automatisches Sicherungs- und Abseilgerät, gemäß dem Obergriff des Anspruchs 1.

Die GB 2044414 A zeigt ein solches Gerät. Dabei wird ein Sicherungsseil auf einem S-förmigen Weg geführt, derart, dass das Sicherungsseil zwei Seilführungselemente etwa halbkreisförmig umschlingt und eine gewisse Seilreibung erzeugt wird. Eines der Seilführungselemente ist beweglich an einem manuell verstellbaren Hebel angeordnet, welcher sich zwischen zwei Endlagen verstellen lässt, in denen das bewegliche Seilführungselement das Sicherungsseil gegen ein relativ stationäres Sperrelement klemmt, so dass das Sicherungsseil arretiert wird. Die eine Endlage des Hebels kann allein durch die Seilreibung des um die Seilführungselemente umlaufenden Sicherungsseiles erreicht werden, d.h. das Sicherungsseil wird im Sicherungs- und Abseilgerät auch dann blockiert, wenn der vorgenannte Hebel versehentlich losgelassen wird. Durch auf den Hebel ausgeübte Handkraft lässt sich der Hebel aus der einen Endlage abrücken, so dass die Blockade des Sicherungsseiles im Gerät gelöst wird und das Sicherungsseil das Gerät mit am Hebel steuerbarer Reibung bzw. Geschwindigkeit durchsetzt. Bei hinreichend weiter Entfernung des Hebels von der einen Endlage wird ein Zustand erreicht, bei dem das Sicherungsseil das Gerät mit vergleichsweise geringer Reibung und dementsprechend hoher Geschwindigkeit durchlaufen kann. Dabei ist das Gerät gegen Fehlbedienung, insbesondere aufgrund von Panik sicher, da das Sicherungsseil jederzeit blockiert werden kann, indem der Hebel in die eine oder andere Endlage gestellt wird.

Derartige Sicherungs- und Abseilgeräte dienen unter anderem zur Vorstiegssicherung einer Person, als Seilkürzer sowie zum kontrollierten Abseilen einer im Seil hängenden Person.

Bei der Vorstiegssicherung ist eine an einer Wand oder einem Bauwerk aufsteigende Person mit einem Sicherungsseil verbunden, welches das Gehäuse des in diesem Falle an einem Festpunkt oder Widerlager angeschlagenen Sicherungs- und Abseilgerätes durchläuft. Im Verlaufe des Aufstieges wird das Sicherungsseil von der aufsteigenden Person in an der Wand bzw. am Bauwerk anzubringende bzw. angebrachte Karabinerösen eingehängt, derart, dass oberhalb der jeweils letzten Karabineröse nur eine vergleichsweise kurze Länge des Sicherungsseiles verbleibt. Sollte nun die aufsteigende Person in das Sicherungsseil fallen, wird das Sicherungsseil mit entsprechend große Geschwindigkeit mitgezogen. Dies hat zur Folge, dass die bei der langsamen Aufstiegsgeschwindigkeit der Person vergleichsweise geringe Reibung des Sicherungsseiles an den Seilführungselementen des Sicherungs- und Abseilgerätes schlagartig erhöht wird und das Sicherungsseil das bewegliche Seilführungselement in die bremswirksame Lage mitschleppt und nachfolgend aufgrund des Gewichtes der in das Sicherungsseil gefallenen Person in der bremswirksamen Lage hält. Damit wird ein weiterer bzw. tieferer Fall der gesicherten Person verhindert.

Bei Verwendung als Seilkürzer ist eine an einer absturzgefährdeten Position arbeitende Person über ein Gurtgeschirr mit dem Gehäuse des Sicherungs- und Abseilgeräts verbunden, welches über das das Gehäuse durchsetzende Sicherungsseil an einem Festpunkt bzw. Widerlager angeschlagen ist. Sollte die gesicherte Person nunmehr stürzen, wird das zweite Seilführungselement wiederum durch Seilreibung bremswirksam und nachfolgend aufgrund der durch das Gewicht der gestürzten Person verursachten Seilspannung in bremswirksamer Lage gehalten.

Um die jeweils in das Seil gestürzte Person zu befreien, kann der Bremsdosierhebel des Sicherungs- und Abseilgerätes betätigt werden, um die Bremswirkung des zweiten Seilführungselementes zu vermindern. Auf diese Weise kann die in das Seil gestürzte Person kontrolliert abwärts sinken, bis ein sicherer Standplatz oder eine für Rettungshelfer gut zugängliche Lage erreicht ist.

Bei den auf dem Markt erhältlichen Sicherungs- und Abseilgeräten ist der Dosierhebel mit dem beweglichen zweiten Seilführungselement zwangsgekoppelt, und zwar derart, dass der Dosierhebel eine am Gehäuse anliegende erste Endlage, in der das zweite Seilführungselement bremsunwirksam ist, und eine der bremswirksamen Lage des zweiten Seilführungselementes zugeordnete gehäuseferne zweite Endlage aufweist.

Aufgrund dieser Konstruktion sind äußerst gefährliche Fehlbedienungen denkbar. Sollte ein Helfer das Sicherungs- und Abseilgerät nach einem Sturz der gesicherten Person in das Sicherungsseil ausschließlich am Dosierhebel ergreifen, kann das Gehäuse eine Relativbewegung zum Dosierhebel und damit zum beweglichen zweiten Seilführungselement ausführen, so dass dessen Bremswirkung aufgehoben wird und die am Sicherungsseil hängende Person abstürzt. Ähnlich gefährlich ist es, wenn der Helfer beim Versuch, die gestürzte Person abzuseilen, den Dosierhebel in die gehäuseseitige Endlage bewegt oder gar Gehäuse und Dosierhebel in einer Weise umfaßt, dass der Dosierhebel in die gehäuseseitige Endlage gestellt und in dieser Lage gehalten wird. Auch in diesem Falle fällt die stürzende Person oder die am Sicherungsseil hängende Person unkontrolliert ab.

Aufgabe der Erfindung ist es, ein Sicherungs- und Abseilgerät mit deutlich erhöhter Sicherheit zu schaffen.

Diese Aufgabe wird erfindungsgemäß durch das Gerät gemäß Anspruch 1 gelöst.

Die Erfindung beruht auf dem allgemeinen Gedanken, eine Abbremsung bzw. Arretierung des Sicherungsseiles im bzw. am Gehäuse der Sicherungs- und Abseilvorrichtung in beiden Endlagen des Dosierhebels zu ermöglichen, und zwar derart, dass lediglich in einer Zwischenlage des Dosierhebels keine bzw. nur eine abgeschwächte Bremswirkung aufzutreten vermag.

Dieser allgemeine Gedanke wird in konstruktiv besonders einfacher Weise verwirklicht, indem das bewegliche Seilführungselement in der einen Endlage des Dosierhebels voll bremswirksam werden bzw. bleiben kann und der Dosierhebel bei Annäherung an seine andere Endlage selbst direkt oder indirekt bremswirksam wird.

Damit ist eine sichere Abbremsung bzw. Arretierung des Sicherungsseiles unabhängig davon gewährleistet, ob ein Helfer den Dosierhebel in die eine oder andere Endlage stellt bzw. in der einen oder anderen Endlage hält.

Des weiteren kann das Sicherungsseil innerhalb des Gehäuses ohne weiteres derart geführt sein, dass das Gehäuse bei belastetem Sicherungsseil relativ zum Dosierhebel in die der bremswirksamen zweiten Endlage des Dosierhebels entsprechende Lage zu schwenken sucht, wenn ein Helfer versuchen sollte, das Sicherungs- und Abseilgerät am Dosierhebel festzuhalten.

Außerdem ist bei dem erfindungsgemäßen Gerät vorteilhaft, dass die Bremswirkung beim Abseilen gut kontrollierbar ist, weil ein Helfer bei zu hoher Abseilgeschwindigkeit praktisch intuitiv den Dosierhebel in irgendeiner Richtung relativ zum Gehäuse bewegen und damit entweder das bewegliche zweite Seilführungselement unter Erhöhung seiner Bremswirkung freigeben oder die Bremswirkung des Dosierhebels erhöhen wird. Selbst Panikreaktionen des Helfers bleiben so ungefährlich.

Im übrigen wird hinsichtlich bevorzugter Merkmale der Erfindung auf die Ansprüche sowie die nachfolgende Erläuterung der Zeichnung verwiesen, anhand der eine besonders bevorzugte Ausführungsform der Erfindung näher beschrieben wird.

Dabei zeigt
- Fig. 1: eine Ansicht des Gehäuses der Sicherungs- und Abseilvorrichtung bei aufgeschwenkter Abdeckschale, ohne eingelegtes Sicherungsseil,
- Fig. 2: eine Ansicht des Gerätes beim Gebrauch,
- Fig. 3: eine Ansicht des Gerätes bei abgenommener Abdeckschale, wobei das bewegliche Seilführungselement seine bremswirksame Lage einnimmt und das eingelegte Sicherungsseil arretiert,
- Fig. 4: eine der Fig. 3 entsprechende Ansicht bei zur Abschwächung der Bremswirkung betätigtem Dosierhebel,
- Fig. 5: eine der Fig. 4 entsprechende Ansicht, jedoch mit montierter und geschlossener Abdeckschale,
- Fig. 6: eine der Fig. 4 entsprechende Ansicht, wobei jedoch der Dosierhebel seine bremswirksame Endlage hat, und
- Fig. 7: eine der Fig. 4 entsprechende Ansicht einer abgewandelten Ausführungsform.

Das erfindungsgemäße Sicherungs- und Abseilgerät besitzt ein aus einer Strukturschale 1 sowie einer Abdeckschale 2 bestehendes Gehäuse, wobei die Abdeckschale 2 an einem Ende der Strukturschale 1 gemäß Fig. 1 aufschwenkbar angeordnet ist.

An der Strukturschale 1 ist eine zentrale Hohlachse 3 angeformt, deren Zentralöffnung im geschlossenen Zustand der Abdeckschale 2 mit einer darin angeordneten Öffnung 4 fluchtet und dementsprechend ein das Gehäuse in Querrichtung durchsetzendes Loch bildet. Dieses kann gemäß Fig. 2 zur Aufnahme einer Karabineröse 5 genutzt werden, um das Sicherungs- und Abseilgerät beim Gebrauch an einem Festpunkt bzw. Widerlager anzuschlagen.

Bei geöffnetem Gehäuse kann ein Sicherungsseil 6 eingelegt werden, wobei der Seilabschnitt 6' mit der zu sichernden Person verbunden ist bzw. wird.

Zur Seilführung sind an der Strukturschale 1 verschiedene Seilführungselemente angeordnet, die nachfolgend erläutert werden.

Am in den Figuren unteren Ende der Strukturschale 1 ist ein Nockenteil 7 um eine zur Hohlachse 3 parallele Achse drehbar angeordnet. Dieses Nockenteil 7 besitzt einen zu seiner Drehachse konzentrischen kreisbogenförmigen Außenumfangsabschnitt 7' sowie eine daran in den Figuren nach links anschließende Nase 7''. Das Nockenteil 7 ist drehfest mit einem auf der Außenseite der Strukturschale 1 angeordneten Dosierhebel 8 sowie einer auf der Innenseite der Strukturschale 1 angeordneten Kurvenscheibe 9 verbunden, deren Zweck weiter unten erläutert wird.

Auf der Hohlachse 3 ist ein exzenterförmiges bewegliches Seilführungselement 10 drehgelagert, welches in seiner in Fig. 1 dargestellten Lage mittels einer an ihm federnd angeordneten Rastkugel an einer Rastausnehmung auf der Innenseite der Strukturschale 1 verrastet ist.

Der Außenumfang des Seilführungselementes 10 bildet im wesentlichen einen halbkreisförmigen Bogen, welcher sich exzentrisch zur Hohlachse 3 erstreckt und an einem der Nase 7" des Nockenteiles 7 gegenüberliegenden Bereich dem Außenumfang der Hohlachse 3 eng benachbart ist. Im übrigen weist der Außenumfang des Seilführungselementes 10 von der Hohlachse 3 einen größeren radialen Abstand auf.

Des weiteren besitzt der Außenumfang des Seilführungselementes 10 einen der Schwenkachse des Nockenteiles 7 bzw. des Dosierhebels 8 benachbarten nasenartigen Abschnitt 10'.

Das eingelegte Sicherungsseil 6 umschlingt den Außenumfang des Seilführungselementes 10 im wesentlichen halbkreisförmig und ist im übrigen um den Abschnitt 7' des Nockenteiles 7 sowie den Außenumfang eines die Lagerachse der Abdeckschale 2 aufnehmenden Auges 11 an der Strukturschale 1 herumgeführt.

Die dargestellte Anordnung funktioniert wie folgt:

Wenn das Seilführungselement 10 die Rastlage der Fig. 1 einnimmt und der Dosierhebel 8 sowie das Nockenteil 7 die in den Fig. 1 und 2 dargestellten gehäuseseitigen Endlagen haben, läßt sich das Sicherungsseil 6 mit langsamer Bewegungsgeschwindigkeit durch das Gehäuse durchschieben bzw. ziehen, wie in Fig. 2 angedeutet ist. Auf diese Weise kann sich die mit dem Seilabschnitt 6' verbundene und damit gesicherte Person vom Sicherungs- und Abseilgerät entfernen.

Sollte die gesicherte Person ins Sicherungsseil 6 stürzen, wird der Seilabschnitt 6' stärker gespannt und sucht das Sicherungsseil 6 durch das Sicherungs- und Abseilgerät hindurchzuziehen. Die dabei auftretende vergrößerte Seilreibung bewirkt, dass das Seilführungselement 10 im Uhrzeigersinn gedreht wird, d.h. das Sicherungsseil 6 schleppt das Seilführungselement 10 in eine Lage mit, in der das Sicherungsseil 6 gemäß Fig. 3 zwischen dem nasenartigen Abschnitt 10' des Seilführungselementes 10 und dem gegenüberliegenden Abschnitt 7' des Nockenteiles 7 stark bremsend eingeklemmt und schnell arretiert wird. Dementsprechend ist ein weitergehender Sturz der gesicherten Person ausgeschlossen.

Wenn nun die in den Abschnitt 6' des Sicherungsseiles 6 gestürzte Person abgeseilt werden soll, wird der Dosierhebel 8 aus seiner an der Strukturschale 1 anliegenden Endlage (in den Figuren im Uhrzeigersinn) weggeschwenkt. Bei dieser Schwenkbewegung kommt die mit dem Dosierhebel 8 drehfest verbundene Kurvenscheibe 9 in Kontakt mit dem Seilführungselement 10, und zwar an einem Anschlagbereich, der in Achsansicht der Hohlachse 3 dem nasenförmigen Abschnitt 10' benachbart ist, so dass bei hinreichender Schwenkung des Dosierhebels 8 der nasenförmige Abschnitt 10' des Seilführungselementes 10 vom kreisbogenförmigen Abschnitt 7' des Nockenteiles 7 etwas abgerückt und die auf das Sicherungsseil 6 ausgeübte Klemmkraft dosiert vermindert wird. Damit kann die in das Seil gestürzte Person unter Ausnutzung ihres Gewichtes langsam und kontrolliert abgesenkt werden, wobei die Sinkgeschwindigkeit bzw. die die Sinkgeschwindigkeit bestimmende Bremskraft durch Verstellung des Dosierhebels 8 steuerbar ist. Eine für das gesteuerte Abseilen typische Lage des Dosierhebels 8 ist in den Fig. 4 und 5 dargestellt.

Eine ungewollte und äußerst gefährliche vollständige Freigabe des Sicherungsseiles 6 beim Abseilen ist erfindungsgemäß ausgeschlossen. Sollte nämlich der Dosierhebel 8 über die in den Fig. 4 und 5 dargestellt Lage hinaus in seine gehäuseferne Endlage, die in Fig. 6 dargestellt ist, bewegt werden, wird das Sicherungsseil 6 zwischen der Nase 7" des Nockenteiles 7 und einem Außenumfangsabschnitt des Seilführungselementes 10 nahe der Hohlachse 3 stark bremsend eingeklemmt. Im Ergebnis wird das Sicherungsseil wiederum im Sicherungs- und Abseilgerät arretiert, so dass die gesicherte Person nicht abstürzen kann.

Sollte der Dosierhebel beim Abseilen versehentlich losgelassen werden, kann ebenfalls keinerlei Gefahrzustand eintreten. Denn aufgrund der Seilreibung werden das Nockenteil 7 und damit der Dosierhebel 8 in der Zeichnung entgegen dem Uhrzeigersinn geschwenkt. Gleichzeitig wird das Seilführungselement 10 im Uhrzeigersinn mitgeschleppt, so dass das Sicherungsseil erneut zwischen dem nasenförmigen Abschnitt 10' des Seilführungselementes und dem bogenförmigen Umfangsabschnitt 7' des Nockenteiles 7 arretierend eingeklemmt wird.

Falls das Sicherungs- und Abseilgerät als Seilkürzer verwendet werden soll, werden das Gehäuse 1,2 über die in Fig. 2 erkennbare Karabineröse 5 od.dgl. mit dem Gurtgeschirr der zu sichernden Person verbunden und der Abschnitt 6' des Sicherungsseiles 6 an einem Festpunkt angeschlagen. Sollte die gesicherte Person nun ins Seil stürzen, kann wie sich durch Betätigung des Dosierhebels 8 selbst kontrolliert absenken.

Bei der Ausführungsform nach Fig. 7 ist im Unterschied zur Ausführungsform der Figuren 1 bis 6 ein im wesentlichen relativ zum Gehäuse 1 stationäres erstes Seilführungselement 70 vorgesehen, welches im dargestellten Beispiel von der Lagerachse des Dosierhebels 8 zentrisch durchsetzt wird. Darüber hinaus ist der Dosierhebel 8 mit dem beweglichen bzw. um die Hohlachse 3 schwenkbaren Seilführungselement 10 über eine in Fig. 7 nur punktiert angedeutete Stange 80 gekoppelt. Die Stange 80 kann beispielsweise auf der (nicht sichtbaren) Außenseite des Schalenteiles 1 angeordnet sein und an ihrem in Fig. 7 oberen Ende mit einem Bolzen 81, der einen Schlitz 82 im Schalenteil durchsetzt, an einer oberen Nase des Seilführungselementes 10 drehgelagert sein. An ihrem unteren Ende greift die Stange 80 mit einem Bolzen 83 in eine langlochartige Ausnehmung 84 am Dosierhebel 8 ein. In der dargestellten Lage des Dosierhebels 8, das heißt in dessen Mittellage zwischen seiner gehäusenahen einen Endlage und seiner gehäusefernen anderen Endlage, liegt die langlochförmige Ausnehmung 84 etwa auf einer die Schwenkachse des Dosierhebels 8 sowie die Achse des Bolzen 81 durchsetzenden (virtuellen) Verbindungslinie.

Die Länge der Stange 80 ist so bemessen, dass die Nase 10' des Seilführungselementes 10 vom Seilführungselement 70 einen gewissen Abstand aufweist und eine bremswirksame Einklemmung des Sicherungsseiles 6 zwischen dem Seilführungselement 70 und der vorgenannten Nase 10' des Seilführungselementes 10 vermieden wird, wenn der Dosierhebel die Lage der Fig. 7 einnimmt. Damit wird auf das Sicherungsseil 6 in der in Fig. 7 dargestellten Lage des Dosierhebels 8 durch Reibung nur eine begrenzte Bremskraft ausgeübt, wenn das Sicherungsseil 6 um das Seilführungselement 70 herum und nachfolgend um das Seilführungselement 10 herum und danach um das gehäuseseitige Auge 11 herum durch das Gehäuse 1, 2 gezogen wird.

Wird der Dosierhebel 8 aus der Lage der Fig. 7 in die eine oder die andere Endlage geschwenkt, wird die Stange 80 in Fig. 7 nach abwärts zwangsläufig mitgeschleppt, wobei das Seilführungselement 10 eine Schwenkung im Uhrzeigersinn ausführt und sich mit seiner Nase 10' derart an das stationäre Seilführungselement 70 annähert, dass das Sicherungsseil 6 zwischen der Nase 10' und dem Seilführungselement 70 bremswirksam eingeklemmt wird. Im Übrigen wird immer dann, wenn der Dosierhebel 8 die eine oder andere Endlage erreicht, das Seilführungselement 10 auch durch die Seilreibung im Uhrzeigersinn geschwenkt, wenn das Seil 6 relativ zum Gehäuse 1, 2 in Fig. 7 nach oben gezogen wird. Auch durch die Seilreibung sucht also die Nase 10' des Seilführungselements 10 eine Lage einzunehmen, bei der das Sicherungsseil 6 bremswirksam zwischen der Nase 10' und dem Seilführungselement 70 eingeklemmt wird.

Aufgrund der langlochartigen Ausnehmung 84 führt der Dosierhebel 8 beim Verlassen seiner beiden Endlagen zunächst einen gewissen Totweg aus, bevor bei weiterer Schwenkung des Dosierhebels 8 in Richtung der in Fig. 7 dargestellten Lage das Seilführungselement 10 mittels der Stange 80 entgegen dem Uhrzeigersinn geschwenkt und dementsprechend die Nase 10' vom Seilführungselement 70 unter Freigabe des Sicherungsseiles 6 abgerückt wird.

Bei Beendigung des vorgenannten Totweges muss am Dosierhebel 8 zu dessen weiterer Verstellung in Richtung der Lage der Fig. 7 eine druckpunktartig erhöhte Handkraft aufgebracht werden, so dass eine gute haptische Kontrolle der Verstellung des Dosierhebels 8 gegeben ist.

Zusätzlich oder alternativ ist es auch möglich, die Verbindung zwischen der Stange 8 und dem Seilführungselement 10 mit Spiel auszubilden. In diesem Falle kann die langlochartige Ausnehmung 84 am Dosierhebel 8 verkürzt oder durch ein reines Drehlager der Stange 80 am Dosierhebel 8 ersetzt werden.

Im Übrigen ist es auch möglich, die Stange 80 sowohl mit dem Seilführungselement 10 als auch mit dem Dosierhebel 8 im wesentlichen spielfrei zu verbinden, wenn auf den vorgenannten Totweg des Dosierhebels 8 beim Verlassen seiner Endlagen verzichtet werden soll. Kinematisch stellt die in Fig. 7 dargestellte Lage des Dosierhebels 8, ähnlich wie dessen Lage in Fig. 4 eine Totpunktlage dar, in der das Seilführungselement 10 in einer relativ bremsunwirksamen Lage für das Sicherungsseil 6 gehalten wird. Bei Annäherung des Dosierhebels 8 an seine Endlagen wird dagegen das Seilführungselement 10 zunehmend in Richtung seiner bremswirksamen Lage freigegeben oder bewegt, so dass das Sicherungsseil 6 an einer Aufwärtsbewegung relativ zum Gehäuse 1, 2 gehindert wird, wenn der Dosierhebel 8 eine seiner Endlagen einnimmt.

## Patentansprüche

1. Automatisches Sicherungs- und Abseilgerät mit
- einem an einem Festpunkt bzw. Widerlager anschlagbaren, von einem Sicherungsseil (6) auf einer im wesentlichen halbkreisförmigen Bahn durchsetzten Gehäuse (1,2),
- einem im Gehäuse angeordneten ersten Seilführungselement (7,70),
- einem damit zusammenwirkenden beweglichen zweiten Seilführungselement (10), welches einen die Innenseite der halbkreisförmigen Bahn bildenden Außenumfang aufweist und bei mit höherer Geschwindigkeit erfolgendem Durchlauf des Sicherungsseiles durch das Gehäuse durch Seilreibung in eine das Sicherungsseil zwischen den beiden Seilführungselementen einklemmende bremswirksame Lage mitschleppbar sowie durch Seilzug in dieser Lage festhaltbar ist, und
- einem am Gehäuse angeordneten, mit zumindest dem zweiten Seilführungselement zusammenwirkenden Dosierhebel (8), welcher in seinen beiden Endlagen eine bremswirksame Einklemmung des Sicherungsseils bewirkt oder unter Ausnutzung des Seilzuges zulässt und zwischen seinen Endlagen Zwischenlagen durchläuft, in denen das zweite Seilführungselement bremswirksam bzw. in schwach bremswirksamer Lage positioniert ist,
**dadurch gekennzeichnet,**
**dass** das zweite Seilführungselement (10) separat vom Dosierhebel (8) beweglich angeordnet und in den Zwischenlagen des Dosierhebels durch ein mit dem Dosierhebel verbundenes Steuerteil (9,80) von der bremswirksamen Lage abgerückt ist.

2. Sicherungs- und Abseilgerät nach Anspruch 1,
**dadurch gekennzeichnet,**
**dass** der Dosierhebel (8) mit einem Nockenteil (7) zwangsgekoppelt ist, welches in der zweiten Endlage des Dosierhebels das Sicherungsseil (6) mit einer Nase (7'') an einem Gegenanschlag verklemmt.

3. Sicherungs- und Abseilgerät nach Anspruch 2,
**dadurch gekennzeichnet,**
**dass** ein Außenumfangsabschnitt des zweiten Seilführungselementes (10) den Gegenanschlag bildet.

4. Sicherungs- und Abseilgerät nach einem der Ansprüche 1 bis 3,
**dadurch gekennzeichnet,**
**dass** der Dosierhebel (8) mit einer Kurvenscheibe (9) zwangsgekoppelt ist, die in der Zwischenlage des Dosierhebels (8) mit dem zweiten Seilführungselement (10) anschlagartig zusammenwirkt und dieses aus seiner stark bremswirksamen Lage abrückt bzw. an einer Einnahme dieser Lage hindert.

5. Sicherungs- und Abseilgerät nach einem der Ansprüche 1 bis 4,
**dadurch gekennzeichnet,**
**dass** das zweite Seilführungselement (10) in seiner stark bremswirksamen Lage das Sicherungsseil (6) mit einem nasenförmigen Abschnitt (10') an einem kreisbogenförmigen und zur Schwenkachse des Nockenteiles (7) konzentrischen Umfangsabschnitt des Nockenteiles (7) oder am ersten Seilführungselement (70) verklemmt.

6. Sicherungs- und Abseilgerät nach einem der Ansprüche 1 bis 5,
**dadurch gekennzeichnet,**
**dass** das zweite Seilführungselement (10) in einer Ausgangslage, die zum Durchschieben des Sicherungsseiles (6) durch das Gehäuse (1,2) nutzbar ist, verrastet ist.

7. Sicherungs- und Abseilgerät nach einem der Ansprüche 1 bis 6,
**dadurch gekennzeichnet,**
**dass** der Öffnungshebel (8) mit dem im Gehäuse (1, 2) drehgelagerten zweiten Seilführungselement (10) über eine Stange bzw. Stangenanordnung (80) derart gekoppelt ist, dass das zweite Seilführungselement (10) eine bremsunwirksame oder nur schwach bremsende Lage einnimmt, wenn der Dosierhebel eine Lage zwischen seinen Endlagen hat.

8. Sicherungs- und Abseilgerät nach Anspruch 7,
**dadurch gekennzeichnet,**
**dass** das zweite Seilführungselement (10) in den Endlagen des Dosierhebels (8) von der Stange bzw. Stangenanordnung (80) zumindest in der Nähe der bremswirksamen Lage gehalten wird, in der das Sicherungsseil (6) zwischen erstem und zweitem Seilführungselement (70, 10) bremswirksam eingeklemmt wird.

9. Sicherungs- und Abseilgerät nach Anspruch 7 oder 8,
**dadurch gekennzeichnet,**
**dass** die Stange bzw. Stangenanordnung (80) und der Dosierhebel (8) und/oder das zweite Seilführungselement (10) mit Spiel miteinander verbunden sind.

10. Sicherungs- und Abseilgerät nach einem der Ansprüche 1 bis 9,
**dadurch gekennzeichnet,**
**dass** der Dosierhebel (8) durch Rückstell- oder Federkraft in seine eine Endlage, insbesondere in seine gehäusenahe Endlage gespannt ist.

## Claims

1. Automatic safety and abseiling device having
- a housing (1, 2) which can be attached to a fixed point or abutment, a safety rope (6) passing through said housing (1, 2) on a substantially semicircular path,
- a first rope guiding element (7, 70) which is arranged in the housing,
- a moveable second rope guiding element (10) which interacts with said first rope guiding element (7, 70), said second rope guiding element (10) having an outer periphery which forms the inside of the semicircular path, and it being possible for said second rope guiding element (10) to be dragged as a result of rope friction into a braking position, in which the safety rope is clamped between the two rope guiding elements, when the safety rope passes through the housing at high speed, and to be fixedly held in said position as a result of rope tension, and
- a metering lever (8) which is arranged on the housing and interacts with at least the second rope guiding element, said metering lever (8), in its two end positions, clamping the safety rope with a braking action or permitting clamping of the safety rope with a braking action while utilizing the rope tension, and between its end positions, passing through intermediate positions in which the second rope guiding element provides a braking action or is situated in a position where it provides a weak braking action,
**characterized**
**in that** the second rope guiding element (10) is arranged so as to be moveable separately from the metering lever (8) and, when the metering lever is in its intermediate positions, is moved away from the braking position by means of a control part (9, 80) which is connected to the metering lever.

2. Safety and abseiling device according to Claim 1,
**characterized**
**in that** the metering lever (8) is rigidly coupled to a cam part (7) which, when the metering lever is in its second end position, clamps the safety rope (6) against a corresponding stop by means of a nose (7'').

3. Safety and abseiling device according to Claim 2,
**characterized**
**in that** an outer peripheral section of the second rope guiding element (10) forms the corresponding stop.

4. Safety and abseiling device according to one of Claims 1 to 3,
**characterized**
**in that** the metering lever (8) is rigidly coupled to a curved plate (9) which, when the metering lever (8) is in the intermediate position, interacts as a stop with the second rope guiding element (10) and moves the latter out of, or prevents the latter from assuming, a position in which it provides a pronounced braking action.

5. Safety and abseiling device according to one of Claims 1 to 4,
**characterized**
**in that**, in its position in which it provides a pronounced braking action, the second rope guiding element (10) clamps the safety rope (6) against a circular-arc-shaped peripheral section, which is concentric with respect to the pivot axis of the cam part (7), of the cam part (7), or against the first rope guiding element (70), by means of a nose-shaped section (10').

6. Safety and abseiling device according to one of Claims 1 to 5,
**characterized**
**in that** the second rope guiding element (10) is latched in its initial position which can be utilized to push the safety rope (6) through the housing (1, 2).

7. Safety and abseiling device according to one of Claims 1 to 6,
**characterized**
**in that** the opening lever (8) is coupled to the second rope guiding element (10), which is rotatably mounted in the housing (1, 2), by means of a rod or rod arrangement (80) in such a way that, when the metering lever is in a position between its end positions, the second rope guiding element (10) assumes a position in which it does not provide a braking action or provides only a weak braking action.

8. Safety and abseiling device according to Claim 7,
**characterized**
**in that**, when the metering lever (8) is in its end positions, the second rope guiding element (10) is held by the rod or rod arrangement (80) so as to be at least close to the braking position in which the safety rope (6) is clamped in a braked fashion between the first and second rope guiding elements (70, 10).

9. Safety and abseiling device according to Claim 7 or 8,
**characterized**
**in that** the rod or rod arrangement (80) and the metering lever (8) and/or the second rope guiding element (10) are connected to one another with play.

10. Safety and abseiling device according to one of Claims 1 to 9,
**characterized**
**in that** the metering lever (8) is pushed into one of its end positions, in particular into its end position close to the housing, by a restoring force or spring force.

## Revendications

1. Dispositif de sécurité et de rappel automatique, comprenant
- un carter (1, 2) qui peut être cloué en un point fixe et/ou sur une butée, traversé par un câble de sécurité (6) sur une trajectoire essentiellement en forme de demi-cercle,
- un premier élément de guidage de câble (7, 70) disposé dans le carter,
- un second élément de guidage de câble (10) mobile, coopérant avec ce dernier, qui présente un pourtour extérieur formant le côté intérieur de la trajectoire en forme de demi-cercle et peut être entraîné par friction de câble, lors d'un passage à vitesse relativement élevée du câble de sécurité au travers du carter, dans une position active du freinage qui coince le câble de sécurité entre les deux éléments de guidage de câble, et peut être maintenu dans cette position par traction du câble, et
- un levier de dosage (8) disposé sur le carter, coopérant avec au moins le second élément de guidage du câble, lequel levier provoque dans ses deux positions extrêmes ou autorise en utilisant la traction du câble un coinçage avec effet de freinage du câble de sécurité et passe entre ses positions extrêmes dans des positions intermédiaires, dans lesquelles le second élément de guidage de câble est actif du freinage ou positionné dans une position faiblement active du freinage,
**caractérisé en ce que**
le second élément de guidage de câble (10) a un montage mobile séparé du levier de dosage (8) et est écarté de la position active de freinage, dans les positions intermédiaires du levier de dosage, par un élément de commande (9, 80) raccordé au levier de dosage.

2. Dispositif de sécurité et de rappel suivant la revendication 1, **caractérisé en ce que** le levier de dosage (8) est couplé obligatoirement à un élément de came (7), qui coince le câble de sécurité (6) par un ergot (7") sur une butée antagoniste dans la seconde position extrême du levier de dosage.

3. Dispositif de sécurité et de rappel suivant la revendication 2, **caractérisé en ce qu'**une section périphérique extérieure du second élément de guidage de câble (10) forme la butée antagoniste.

4. Dispositif de sécurité et de rappel suivant l'une des revendications 1 à 3, **caractérisé en ce que** le levier de dosage (8) est couplé obligatoirement à un disque de came (9), qui coopère à la manière d'une butée, dans la position intermédiaire du levier de dosage (8), avec le second élément de guidage de câble (10), qu'il écarte de sa position active de freinage intense ou l'empêche d'occuper cette position.

5. Dispositif de sécurité et de rappel suivant l'une des revendications 1 à 4, **caractérisé en ce que** le second élément de guidage de câble (10), dans sa position active de freinage intense, coince le câble de sécurité (6) par une section (10') en forme d'ergot sur une section périphérique de l'élément de came (7) en forme d'arc de cercle et concentrique à l'axe de pivotement de l'élément de came (7) ou sur le premier élément de guidage de câble (70).

6. Dispositif de sécurité et de rappel suivant l'une des revendications 1 à 5, **caractérisé en ce que** le second élément de guidage de câble (10) est encliqueté dans une position initiale, utilisable pour pousser le câble de sécurité (6) au travers du carter (1, 2).

7. Dispositif de sécurité et de rappel suivant l'une des revendications 1 à 6, **caractérisé en ce que** le levier d'ouverture (8) est couplé par l'intermédiaire d'une tige ou d'un agencement de tige (80) avec le second élément de guidage de câble (10) monté tournant dans le carter (1, 2) de telle sorte que le second élément de guidage de câble (10) occupe une position inactive de freinage ou seulement de faible freinage, lorsque le levier de dosage occupe une position entre ses positions extrêmes.

8. Dispositif de sécurité et de rappel suivant la revendication 7, **caractérisé en ce que** le second élément de guidage de câble (10), dans les positions extrêmes du levier de dosage (8), est maintenu par la tige ou l'agencement de tige (80) au moins au voisinage de la position active de freinage, dans laquelle le câble de sécurité (6) est coincé avec effet de freinage entre le premier et le second élément de guidage de câble (70, 10).

9. Dispositif de sécurité et de rappel suivant l'une des revendications 7 et 8, **caractérisé en ce que** la tige ou l'agencement de tige (80) et le levier de dosage (8) et/ou le second élément de guidage de câble (10) sont assemblés entre eux avec jeu.

10. Dispositif de sécurité et de rappel suivant l'une des revendications 1 à 9, **caractérisé en ce que** le levier de dosage (8) est tendu dans l'une de ses positions extrêmes, en particulier dans sa position extrême distante du carter, par force de ressort ou de rappel.
